# EUROPÄISCHE PATENTSCHRIFT

(11) **EP 0 230 912 B1**
(45) Veröffentlichungstag und Bekanntmachung des Hinweises auf die Patenterteilung: **04.04.1990**
(21) Anmeldenummer: 87100433.9
(22) Anmeldetag: 15.01.1987
(51) Int. Cl.: D03D 51/00

(54) **Vorrichtung zur Sicherung von Quetsch- und/oder Scherstellen an einer Webmaschine**
Security device for the pressure and/or cutting position on a loom
Dispositif de sécurité pour l'endroit de pression et/ou de coupe dans un métier à tisser

(30) Priorität: 27.01.1986 CH 303/86
(43) Veröffentlichungstag der Anmeldung: 05.08.1987
(73) Patentinhaber: GEBRÜDER SULZER AKTIENGESELLSCHAFT, CH-8401 Winterthur (CH)
(72) Erfinder: Baumann, Heinz, CH-8404 Winterthur (CH)
(74) Vertreter: Sparing Röhl Henseler Patentanwälte

(56) Entgegenhaltungen:
- DE-A- 2 545 560
- FR-A- 2 511 713
- GB-A- 2 060 113

## Beschreibung

Die Erfindung betrifft eine Vorrichtung zur Sicherung von Quetsch- und/oder Scherstellen an einer Webmaschine, insbesondere im Breithalterbereich zwischen Riet und Breithalter, mit einer sich im wesentlichen zwischen den Breithaltern erstreckenden Lichtschranke, gebildet durch einen Lichtstrahlsender an einem Breithalter und einen Lichtstrahlempfänger am enderen Breithalter.

Eine solche Vorrichtung ist z.B. in der CH-PS 651 864 offenbart. Dabei ist an einer Webmaschine mit einem klapp- oder schwenkbaren Verdeck für die zu sichernde Stelle dem Verdeck eine Sicherungseinrichtung zur Verhinderung des Betriebs der Webmaschine bei nicht geschlossenem Verdeck zugeordnet. Die Anordnung kann z.B. so getroffen sein, dass beim Hochklappen des Verdecks der Lichtstrahl eines Lichtstrahlsenders durch das Verdeck selber abgedeckt bzw. unterbrochen wird. Die Anordnung kann aber auch so getroffen sein, dass ein am Verdeck montierter Lichtstrahlreflektor beim Hochklappen des Verdecks aus dem Strahlenbereich verschwenkt wird und somit eine Unterbrechung der Lichtschranke bewirkt wird.

Aufgabe der Erfindung ist es, die eingangs genannte Vorrichtung so zu gestalten bzw. zu vereinfachen, dass unabhängig vom Vorhandensein eines Verdecks eine rasche und sichere Unterbrechung der Lichtschranke bei gleichzeitiger guter Zugänglichkeit der Webmaschine zwecks Service- und Reparaturarbeiten bewirkt wird.

Diese Aufgabe wird erfindungsgemäss durch die Massnahmen gemäss Anspruch 1 gelöst. Die Unteransprüche betreffen vorteilhafte Weiterbildungen.

Hierdurch lässt sich erreichen, dass unabhängig von irgendwelchen Verdecken oder elektrischen Schalteinrichtungen durch einfache Hebelbedienung der Lichtstrahl unterbrochen werden kann zwecks Stillsetzung der Webmaschine z.B. zur Vornahme von Service- und Reparaturarbeiten. Durch das Hochklappen des Hebels wird insbesondere eine gute Zugänglichkeit im Breithalter- und Randbereich der Webmaschine erzielt.

Die nähere Erläuterung der Erfindung erfolgt anhand von Ausführungsbeispielen in Verbindung mit nachstehender Zeichnung. Es zeigen:
Fig. 1 eine schematische Gesamtansicht einer Webmaschine in perspektivischer Darstellung,
Fig. 2 eine schematische Ansicht der erfindungsgemässen Vorrichtung, ebenfalls in perspektivischer Darstellung,
Fig. 3 eine Ansicht der erfindungsgemässen Vorrichtung gemäss Pfeil 111 in Fig. 2 in vergrösserter Darstellung,
Fig. 4 eine entsprechende Draufsicht gemäss Pfeil IV in Fig. 3.

Die in Fig. 1 dargestellte Webmaschine besteht aus seitlichen Maschinenwänden 10 und 12, einem Kettbaum 14, einer Streichwalze 16, einer Fachbildevorrichtung 18, einem auf einer oszillierend antreibbaren Weblade 20 befestigten Webblatt 22, einer Brusttraverse 24 und einem Warenbaum 26. An beiden Maschinenwänden 10 und 12 befindet sich eine pultartige Bedienungsfläche mit einer Anzahl von Schaltern 28 für verschiedene Betriebsarten der Webmaschine. Vom Kettbaum 14 laufen die Kettfäden 30 in bekannter Weise an die Gewebeanschlagkante 32, an welcher der jeweils eingetragene Schussfaden durch das Webblatt 22 angeschlagen wird. Das so hergestellte Gewebe ist mit 34 bezeichnet. In Laufrichtung des Gewebes 34 unmittelbar nach der Gewebeanschlagkante 32 ist an beiden Gewebekanten je ein Breithalter 36 an einem Breithaltertisch befestigt, welcher seinerseits auf einem mit den Maschinenwänden 10, 12 verbundenen Träger 38 montiert ist. Das Schussfaden-Eintragssystem ist für die Erfindung nicht wesentlich; es kann sich z.B. um eine Projektil- oder Luftdüsenwebmaschine handeln. Die Schusseintragsrichtung verlaufe, bezogen auf Fig. 1, von links nach rechts.

Auf dem Träger 38 ist (Fig. 2) über dem Breithalter 36 die Sicherungsvorrichtung 40 angeordnet. Diese weist einen Hebel 42 (Fig. 2, 3, 4) auf, welcher um einen Bolzen 44 gemäss Pfeil 46 in die in Fig. 3 dargestellte strichpunktierte Stellung schwenkbar ist. Am Hebel 42 ist ein Lichtstrahlsender 48 mittels Schrauben 50, 52 befestigt. Der Lichtstrahlsender 48 ist mit einer Linse 54 sowie mit einer Leuchtdiode 56 versehen und weist ein Kabel 58 auf, welches über einen Halter 60, eine Muffe 62 und einen Kabelschlauch 64 mit einer nicht dargestellten Stromquelle verbunden ist.

Das Bedienungsende des Hebels 42 weist eine als Handgriff dienende Erweiterung 66 auf. Das andere Ende des Hebels 42 ist als Nocken 68 ausgebildet, welcher gegen eine mittels einer Schraube 70 and der Maschinenwand 10 befestigten Blattfeder 72 gedrückt ist.

Am Bolzen 44 ist weiter eine ortsfeste Lasche 74 befestigt, an welcher eine Platte 76 mittels eines Bolzens 78 angelenkt ist. Die Platte 76 weist eine gekrümmte schlitz- bzw. nutartige Kurvenbahn 80 auf, in welcher ein am Hebel 42 befestigter Bolzen 82 geführt ist. Die Platte 76 weist ferner eine etwa schlitzförmige Ausnehmung 84 auf, welche bei der in Fig. 3 dargestellten Betriebsstellung die Linse 54 des Lichtstrahlsenders 48 freigibt und mit einem fingerartigen Vorsprung 86 umgreift. Zwischen der Sicherungsvorrichtung 40 und dem Breithalter 36 befindet sich ein Sicherungsbügel 88, welcher ein Untergreifen des Lichtstrahls verhindern soll. Auf der anderen Seite der Webmaschine befindet sich die gleiche Vorrichtung mit einem Lichtstrahlempfänger.

Beim Betrieb der Sicherungsvorrichtung 40 in der in Fig. 2, 3 gezeigten Betriebsstellung A des Hebels 42 kann der Lichtstrahl aus der Linse 54 ungehindert durch die Ausnehmung 84 hindurchtreten zwecks Empfang durch den Lichtstrahlempfänger an der anderen Seite der Webmaschine. Falls der Lichtstrahl irgendwie unterbrochen wird, z.B. indem jemand unfreiwillig mit der Hand in den Gefahrenbereich greift, findet eine sofortige Unterbrechung des Betriebes der Webmaschine statt. Die Leuchtdiode 56 zeigt dabei den Betriebszustand an. Soll anderseits der Betrieb der Webmaschine freiwillig unterbrochen werden, z.B. zwecks Durchführung von Servicearbeiten im Gefahrenbereich, so wird der Hebel 42 in Richtung des Pfeils 46 hochgeklappt. Dabei findet durch das Zusammenspiel der Kurvenbahn 80 mit dem Bolzen 82 zuerst eine Relativverschwenkung der Platte 76 gegen den Uhrzeigersinn statt, so dass der Vorsprung 86 eine sofortige Verdeckung der Lichtstrahllinse 54 bewirkt. Bei der weiteren Verschwenkung des Hebels 42 findet wieder eine gegenläufige Bewegung der Platte 76 statt, so dass in der Endstellung B des Hebels 42 der Lichtstrahlsender bzw. -empfänger vollständig hinter der Platte 76 verdeckt ist. In dieser Stellung können z.B. bequem Servicearbeiten auch im Randbereich der Webmaschine durchgeführt werden. Der gegen die Blattfeder 72 gepresste Nocken 68 hält dabei den Hebel 42 sicher in der Stellung B.

Es versteht sich, dass die Sicherheitsvorrichtung 40 auch nur z.B. während der Anlaufphase der Webmaschine in Betrieb sein kann, z.B. durch eine entsprechende Relais-Schaltung. Auch kann die Sicherheitsvorrichtung bei mehrbanigem Weben mit oder ohne Trennleistenlegern zum Einsatz gelangen.

## Patentansprüche

1. Vorrichtung zur Sicherung von Quetsch- und/ oder Scherstellen an einer Webmaschine, insbesondere im Breithalterbereich zwischen Riet und Breithalter, mit wenigstens einer sich im wesentlichen zwischen den Breithaltern erstreckenden Lichtschranke, gebildet durch einen Lichtstrahlsender an einem Breithalter und einem Lichtstrahlempfänger am anderen Breithalter, dadurch gekennzeichnet, dass der Lichtstrahlsender und/ oder -empfänger (48) an einem schwenkbaren Hebel (42) befestigt ist, dass am Hebel (42) eine Platte (76) angelenkt ist, welche eine Ausnehmung (84) für den Lichtstrahl aufweist, und dass die Platte (76) derart mit dem Hebel (42) gekoppelt ist, dass in der Betriebsstellung des Hebels (42) der Lichtstrahl durch die Ausnehmung (84) hindurchtreten kann, während bei verschwenkter Stellung des Hebels (42) der Lichtstrahl durch die Platte (76) verdeckt ist, wobei der Betrieb der Webmaschine unterbrochen ist.

2. Vorrichtung nach Anspruch 1, dadurch gekennzeichnet, dass die Platte (76) eine schlitz- bzw. nutartige Kurvenbahn (80) aufweist, in welcher ein am Hebel (42) befestigter Bolzen (82) geführt ist, derart, dass bei der Schwenkbewegung des Hebels (42) eine Mitnahme der Platte (76) unter gleichzeitiger Relativverschiebung gegenüber dem Hebel (42) gewährleistet ist.

3. Vorrichtung nach Anspruch 1, dadurch gekennzeichnet, dass die Platte (76) über eine Lasche (74) am Hebel (42) angelenkt ist.

4. Vorrichtung nach Anspruch 1, dadurch gekennzeichnet, dass das eine Ende des Hebels (42) als Nocken (68) ausgebildet ist, welcher gegen eine Blattfeder (72) gedrückt ist.

5. Vorrichtung nach Anspruch 1, dadurch gekennzeichnet, dass die Ausnehmung (84) schlitzförmig ist und einen fingerartigen Vorsprung (86) aufweist, welcher beim Verschwenken der Platte (76) den Lichtstrahl unmittelbar verdeckt.

6. Vorrichtung nach Anspruch 1, dadurch gekennzeichnet, dass der Hebel (42) an seinem Bedienungsende eine Erweiterung (66) als Handgriff aufweist.

7. Vorrichtung nach Anspruch 1, dadurch gekennzeichnet, dass dem Lichtstrahlsender und/ oder -empfänger (48) eine Leuchtdiode (56) zur Anzeige des Betriebszustandes zugeordnet ist.

8. Vorrichtung nach Anspruch 1, dadurch gekennzeichnet, dass zwischen der Lichtschranke und dem jeweiligen Breithalter (36) ein Schutzbügel (88) angeordnet ist, derart, dass ein Untergreifen des Lichtstrahls verhindert wird.

## Revendications

1. Dispositif de sécurité destiné à des zones de compression et/ou de cisaillement d'un métier à tisser notamment dans la région du tendeur de largeur, entre le ros et ce tendeur de largeur, présentant au moins une barrière photoélectrique qui s'étend pour l'essentiel entre les tendeurs de largeur et est formée par un émetteur de rayons lumineux, sur un tendeur de largeur, et par un récepteur de rayons lumineux, sur l'autre tendeur de largeur, caractérisé par le fait que l'émetteur et/ou le récepteur (48) de rayons lumineux est fixé à un levier pivotant (42); par le fait qu'une plaquette (76), articulée sur le levier (42), présente une échancrure (84) destinée au rayon lumineux; et par le fait que la plaquette (76) est accouplée au levier (42) d'une manière telle que, dans la position de fonctionnement de ce levier (42), le rayon lumineux puisse traverser l'échancrure (84), tandis que, dans la position dudit levier (42) prise par pivotement, le rayon lumineux est masqué par l'intermédiaire de la plaquette (76), de sorte que le fonctionnement du métier à tisser est interrompu.

2. Dispositif selon la revendication 1, caractérisé par le fait que la plaquette (76) présente une piste (80) guide-came, respectivement du type boutonnière ou rainure, dans laquelle un boulon (82), fixé au levier (42), est guidé de façon telle que, au cours du pivotement du levier (42), un entraînement de la plaquette (76) soit garanti avec coulissement relatif simultané par rapport audit levier (42).

3. Dispositif selon la revendication 1, caractérisé par le fait que la plaquette (76) est articulée sur le levier (42) par l'intermédiaire d'une patte (74).

4. Dispositif selon la revendication 1, caractérisé par le fait que l'une des extrémités du levier (42) est réalisée sous la forme d'une came (68), poussée contre une lame de ressort (72).

5. Dispositif selon la revendication 1, caractérisé par le fait que l'échancrure (84) revêt la forme d'une boutonnière et présente une protubérance (86) du type doigt qui masque directement le rayon lumineux lors du pivotement de la plaquette (76).

6. Dispositif selon la revendication 1, caractérisé par le fait que le levier (42) présente, à son extrémité actionnement, un appendice (66) faisant fonction de poignée.

7. Dispositif selon la revendication 1, caractérisé par le fait qu'une diode électroluminescente (56) est associée à l'émetteur et/ou au récepteur (48) de rayons lumineux, en vue d'indiquer la condition de service.

8. Dispositif selon la revendication 1, caractérisé par le fait qu'un étrier de protection (88) est intercalé entre la barrière photo-électrique et chaque tendeur de largeur (36), de manière à empêcher le rayon lumineux d'arriver par-dessous.

## Claims

1. Device for safeguarding squeezing and/or shearing locations in a loom, in particular in the temple area between the reed and the temples, with at least one light barrier, which essentially extends between the temples and is formed by a light-beam transmitter at one temple and a light-beam receiver at the other temple, characterised in that the light-beam transmitter and/or receiver (48) is/are secured to a swivelling lever (42), that a plate (76) is hinged to the lever (42) and comprises an opening (84) for the light beam, and that the plate (76) is connected to the lever (42) such that the light beam can pass through the opening (84) when the lever (42) is in the operating position, whereas the light beam is covered by the plate (76) when the lever (42) is in the swivelled position, in which case the loom is stopped.

2. Device according to claim 1, characterised in that the plate (76) comprises a curved slot-like or groove-like track (80), in which a pin (82), secured to the lever (42), is guided in such a way as to ensure that the plate (76) is moved with the lever (42) when the latter swivels, while simultaneously undergoing a relative movement with respect to the lever (42).

3. Device according to claim 1, characterised in that the plate (76) is hinged to the lever (42) via a strap (74).

4. Device according to claim 1, characterised in that one end of the lever (42) is formed as a cam (68), which is pressed against a leaf spring (72).

5. Device according to claim 1, characterised in that the opening (84) is slot-shaped and comprises a finger-like projection (86) which directly covers the light beam when the plate (76) is swivelled.

6. Device according to claim 1, characterised in that the control end of the lever (42) comprises a widened part (66) as a handle.

7. Device according to claim 1, characterised in that a light-emitting diode (56) is associated with the light-beam transmitter and/or receiver (48) to indicate the operating state.

8. Device according to claim 1, characterised in that a U-shaped safety member (88) is arranged between the light barrier and the respective temple (36) in such a way as to prevent anyone reaching under the light beam.
